# EUROPÄISCHE PATENTSCHRIFT

(11) **EP 3 550 995 B1**
(45) Veröffentlichungstag und Bekanntmachung des Hinweises auf die Patenterteilung: **26.07.2023**
(21) Anmeldenummer: 17821492.0
(22) Anmeldetag: 05.12.2017
(51) Int. Cl.: A24D 3/02

(54) **FILTERSEGMENTZUSAMMENSTELLVORRICHTUNG UND VERFAHREN ZUM ZUSAMMENSTELLEN VON FILTERSEGMENTEN DER TABAK VERARBEITENDEN INDUSTRIE**
FILTER SEGMENT ASSEMBLING DEVICE AND METHOD FOR ASSEMBLING FILTER SEGMENTS OF THE TOBACCO PROCESSING INDUSTRY
DISPOSITIF D'ASSEMBLAGE DE SEGMENTS DE FILTRE ET PROCÉDÉ D'ASSEMBLAGE DE SEGMENTS DE FILTRE DE L'INDUSTRIE DU TABAC

(30) Priorität: 12.12.2016 DE 102016124052
(43) Veröffentlichungstag der Anmeldung: 16.10.2019
(73) Patentinhaber: Körber Technologies GmbH, 21033 Hamburg (DE)
(72) Erfinder: DEPPE, Oliver, 22119 Hamburg (DE); WUTTKE, Nikolai, 21465 Reinbek (DE); EGGERS, Carsten, 22337 Hamburg (DE); HARTMANN, Florian, 21502 Geesthacht (DE); DIEDRICH, Daniel, 22767 Hamburg (DE)
(74) Vertreter: Seemann & Partner Patentanwälte mbB
(86) Internationale Anmeldenummer: PCT/EP2017/081479
(87) Internationale Veröffentlichungsnummer: WO 2018/108623

(56) Entgegenhaltungen:
- EP-A2- 2 668 857
- WO-A2-2008/081340
- DE-A1- 10 155 292
- DE-B- 1 090 560
- DE-B- 1 235 206

## Beschreibung

Die Erfindung betrifft eine Filtersegmentzusammenstellvorrichtung der Tabak verarbeitenden Industrie mit einem Filtersegmentlauf zur queraxialen Übergabe eines Filtersegments auf ein Filtersegmentzusammenstellorgan.

Die Erfindung betrifft ferner ein Verfahren zum Zusammenstellen von Filtersegmenten der Tabak verarbeitenden Industrie in einem Querverfahren.

Derartige Vorrichtungen und Verfahren werden benötigt, um beispielsweise Zigarettenfilter einfacher oder mehrfacher Gebrauchslänge herzustellen, die in Zigarettenherstellmaschinen mit Tabakstöcken verbunden werden.

Aus EP 1 393 640 B1 ist ein entsprechendes Verfahren und eine Einrichtung zum Zusammenstellen von Gruppen von Filtersegmenten bekannt. Die dort gezeigte Einrichtung ermöglicht eine extrem variable Zusammenstellung von Filtersegmenten zu entsprechenden Gruppen von Filtersegmenten. Hierzu sind entsprechende Einheiten, die als Module oder Schrankelemente vorgesehen sind, offenbart, die je Einheit, die in der EP 1 393 640 B1 als Weichelementeinheit 10-14 beschrieben werden, mehrere trommelförmige Förder- und Bearbeitungsorgane aufweisen.

So weist beispielsweise ein Filterlauf einer Weichelementeinheit 10, die in Fig. 1 der EP 1 393 640 B1 gezeigt ist, eine Entnahmetrommel 22.1 auf, die im Eingriff mit zwei Kreismessern 27 ist, um aus dem Magazin bzw. dem Vorratsbehälter 21.1 entnommene Filterstäbe mehrfacher Gebrauchslänge zweimal zu schneiden, anschließend auf der Staffeltrommel 23.1 zu staffeln, danach auf der Schiebe-/Schneidtrommel 24.1 noch einmal die entsprechend schon in drei Filtersegmente zerschnittenen Filterstäbe jeweils zunächst in fluchtende Positionen zu schieben und dann erneut zu schneiden. Anschließend werden diese geschnittenen Filtersegmente in einer Staffeltrommel 25.1 gestaffelt und durch eine Schiebe-/Übergabetrommel, die sich anschließt, auf eine Zusammenstelltrommel 28.1 übergeben. Dieser Filtersegmentlauf bzw. Filterstablauf weist zwar schon relativ wenige Förder- und Bearbeitungsorgane auf, könnte allerdings noch weiter optimiert werden.

EP 0 383 970 B1 offenbart eine Vorrichtung zum Herstellen von Filterzigaretten, wobei zwei Filterläufe in Fig. 1 vorgesehen sind, die Filtersegmente auf eine große Muldentrommel 142 abgeben.

DE 1 235 206 B offenbart eine Vorrichtung zum Fördern und Schneiden von Filterstäben in Filterstabsegmente gemäß dem Oberbegriff von Anspruch 1.

WO 2008/081340 A2 offenbart ein Filterschneidsystem.

DE 1 090 560 B offenbart ein Verfahren und eine Vorrichtung zum Herstellen von Filterstäben für Doppelfilter-Zigaretten unter Verwendung von Filterstäben von n-facher geradzahliger Gebrauchslänge.

Es ist Aufgabe der vorliegenden Erfindung, eine Filtersegmentzusammenstellvorrichtung der Tabak verarbeitenden Industrie und ein entsprechendes Verfahren zum Zusammenstellen von Filtersegmenten der Tabak verarbeitenden Industrie, insbesondere zu Gruppen von Filtersegmenten, anzugeben, das bei geringerer Bauteilanzahl eine effiziente und variable Herstellung von zusammengestellten Filtersegmenten bzw. Gruppen von Filtersegmenten, ermöglicht.

Gelöst wird diese Aufgabe durch eine Filtersegmentzusammenstellvorrichtung der Tabak verarbeitenden Industrie mit einem Filtersegmentlauf zur queraxialen Übergabe eines Filtersegments auf ein Filtersegmentzusammenstellorgan, wobei eine Entnahmeeinrichtung im Filtersegmentlauf vorgesehen ist, die ausgebildet ist, einen Filterstab mehrfacher Gebrauchslänge aus einem Filtermagazin zu entnehmen, wobei zudem eine Schiebe-/Schneideinrichtung im Filtersegmentlauf vorgesehen ist, die ausgebildet ist, den Filterstab mehrfacher Gebrauchslänge aufzunehmen, wobei die Schiebe-/Schneideinrichtung Mulden zur Aufnahme von Filterstäben aufweist, die dadurch weitergebildet ist, dass die Anzahl der Mulden eine Primzahl ist, die größer oder gleich 29, insbesondere größer oder gleich 37, ist.

Durch Vorsehen einer derartigen Filtersegmentzusammenstellvorrichtung können mehrere Organe zur Förderung und Bearbeitung von Filterstäben bzw. Filtersegmenten eingespart werden. Hierbei ist insbesondere vorgesehen, dass die Entnahmeeinrichtung und die Schiebe-/Schneideinrichtung im Betrieb um je eine Rotationsachse rotieren. Hierdurch kann ein Filterstab mehrfacher Gebrauchslänge beispielsweise auf einer Schiebe-/Schneideinrichtung, die vorzugsweise als Schiebe-/Schneidtrommel ausgebildet ist, mehrfach geschnitten werden. Bei jedem Umlauf der Schiebe-/Schneideinrichtung kann somit ein Schnitt durch den Filterstab bzw. die Filtersegmente erfolgen. Hierdurch kann schon eine Schiebe-/Schneidtrommel oder eine Schneidtrommel eingespart werden.

Dadurch, dass die Anzahl der Mulden der Schiebe-/Schneidtrommel eine Primzahl ist, die größer oder gleich 29 bzw. 37 ist, können zum einen eine große Anzahl von Filterstäben eingebracht werden, so dass eine hohe Effizienz ermöglicht ist, und zum anderen wird sichergestellt, dass eine sehr hohe Variabilität ermöglicht ist. Hierauf wird noch später genauer eingegangen.

Die Entnahmeeinrichtung kann als Entnahmetrommel ausgebildet sein und hierzu beispielsweise einen Entnahmeringkörper aufweisen, der mit Mulden versehen ist. Entsprechend kann die Schiebe-/Schneideinrichtung als Schiebe-/Schneidtrommel ausgebildet sein, die beispielsweise einen Schiebeschneidringkörper mit entsprechenden Mulden aufweist. In der Schiebe-/Schneideinrichtung können entsprechend nicht nur Filterstäbe verschoben, sondern auch Filtersegmente verschoben werden.

Besonders bevorzugt ist eine Muldenzahl der Schiebe-/Schneidtrommel von 61 Mulden.

Vorzugsweise weist die Schiebe-/Schneideinrichtung einen Anschlag auf, an den in den Mulden aufgenommene Filterstäbe oder Filtersegmente geschoben werden oder schiebbar sind, wobei insbesondere eine Schneidvorrichtung vorgesehen ist, die ausgebildet ist, in einem einstellbaren Abstand zu dem Anschlag von den Filterstäben wenigstens ein Filtersegment abzuschneiden. Durch die Einstellbarkeit des Abstandes sind eine sehr variable Vorrichtung und ein sehr variables Verfahren möglich. Beispielsweise könnte ein Filterstab achtfacher Gebrauchslänge, der 8 cm lang ist, durch einen Abstand von 1 cm zum Anschlag durch 7 Schnitte der Schneidvorrichtung bei insgesamt 7 Umläufen der Schiebe-/Schneideinrichtung den Filterstab insgesamt in 8 Filtersegmente schneiden. Beim ersten Schnitt wird dann ein Filtersegment in eine Länge von 1 cm geschnitten und ein zweites Filtersegment von 7 cm bleibt übrig, das im nächsten Umlauf der Schiebe-/Schneideinrichtung an den Anschlag verschoben wird, um dort in ein weiteres erstes Filtersegment mit einer Länge von 1 cm geschnitten zu werden, wobei dann ein zweites Filtersegment mit einer Länge von 6 cm übrig bleibt. Auf diese Weise sind dann in den benachbarten Mulden der Schiebe-/Schneidtrommel verschieden lange Filterstäbe bzw. Filtersegmente, insbesondere in der Art von Orgelpfeifen, angeordnet.

Vorzugsweise ist die Schiebe-/Schneideinrichtung so ausgebildet, dass die Filtersegmente, die zwischen dem Anschlag und der Schneidvorrichtung angeordnet sind, abgegeben werden oder abgebbar sind. Es wird also immer ein geschnittenes Filtersegment, das eine Länge aufweist, das dem Abstand der Schneidvorrichtung zu dem Anschlag entspricht, von der Schiebe-/Schneidtrommel abgegeben, wohingegen die weiteren noch verbleibenden zweiten Filtersegmente auf der Schiebe-/Schneideinrichtung verbleiben und weiter mit der Trommel umlaufen. Hierdurch wird nach einer entsprechenden Anzahl von Schnitten ein zweites Filtersegment an den Anschlag geschoben, das schon die entsprechende Länge, die den Abstand der Schneidvorrichtung zu dem Anschlag aufweist, hat. Dieses Filtersegment wird dann nicht mehr geschnitten, sondern einfach abgegeben, wodurch eine freie Mulde entsteht, die dann wieder mit einem Filterstab mehrfacher Gebrauchslänge befüllt wird. Dieses geschieht in dem obigen Beispiel nach 8 Umläufen der Schiebe-/Schneideinrichtung.

Durch Verwenden einer Primzahl an Mulden kommt es im Wesentlichen unabhängig davon, welche Muldenanzahl die Entnahmeeinrichtung bzw. die sich an die Entnahmeeinrichtung anschließende Beschleunigereinrichtung aufweist, nie dazu, dass ein Filterstab in eine Mulde eingebracht werden soll, die noch belegt ist.

Vorzugsweise weist die Entnahmeeinrichtung Mulden zur Aufnahme von Filterstäben auf, wobei die Anzahl der Mulden variabel vorgebbar ist und/oder sich an die Entnahmeeinrichtung eine Beschleunigereinrichtung anschließt, die Mulden aufweist, deren Anzahl variabel vorgebbar ist.

Vorzugsweise ist die Beschleunigereinrichtung eine Beschleunigertrommel oder weist einen Beschleunigerringkörper auf, der um eine Rotationsachse bzw. auf einer Welle rotiert.

Vorzugsweise weist der Filterlauf als aktive Förderelemente für Filterstäbe oder Filtersegmente nur die Entnahmeeinrichtung bzw. Entnahmetrommel, ggf. die Beschleunigereinrichtung, insbesondere Beschleunigertrommel, die Schiebe-/Schneideinrichtung, insbesondere Schiebe-/Schneidtrommel, und das Filtersegmentzusammenstellorgan bzw. eine Zusammenstelltrommel oder ein entsprechendes Zusammenstellförderband mit entsprechenden Mulden auf.

Insbesondere ist ein Filterlauf bevorzugt, der als aktive Förderelemente für Filterstäbe oder Filtersegmente nur die Entnahmeeinrichtung bzw. Entnahmetrommel, die Schiebe-/Schneideinrichtung, insbesondere Schiebe-/Schneidtrommel, und das Filtersegmentzusammenstellorgan bzw. eine Zusammenstelltrommel oder ein entsprechendes Zusammenstellförderband mit entsprechenden Mulden aufweist. Ergänzend hierzu kann auch vorgesehen sein, dass sich an die Schiebe-/Schneidtrommel eine Schiebetrommel anschließt, die dann entsprechend in eine Endlage geschobene Filtersegmente oder Gruppen von Filtersegmenten auf ein Filtersegmentzusammenstellorgan bzw. eine Zusammenstelltrommel übergibt, wobei dieses Filtersegmentzusammenstellorgan dann vorzugsweise auf einer Rotationsachse rotiert, die der Rotationsachse der Schiebe-/Schneidtrommel entspricht bzw. auf der gleichen Welle angeordnet ist.

Vorzugsweise ist die Variabilität durch eine unterschiedliche Anzahl von aktiven Mulden gegeben.

Vorzugsweise wird eine unterschiedliche Anzahl von aktiven Mulden über austauschbare Trommelaußenringe, die auch als Entnahmeringkörper, Schiebeschneidringkörper oder Beschleunigerringkörper vorzugsweise jeweils mit unterschiedlich vielen Mulden bezeichnet werden, erzielt. Hierzu kann beispielsweise die Entnahmeeinrichtung bzw. Entnahmetrommel einen Entnahmeringkörper aufweisen, der einfach austauschbar ist. Alternativ können variable Saugluftanschlüsse an den Mulden angeordnet sein oder Mulden durch Einbringen von Körpern blindgesetzt werden. Ferner kann alternativ hierzu eine Klicktrommel mit einer variablen Anzahl von Mulden vorgesehen sein.

Für die Variante der Klicktrommel wird auf die EP 2 921 062 A1 verwiesen. Dort ist eine Fördertrommel 2 offenbart, die mit Muldenelementen 6 versehen werden kann. Die Muldenelemente 6 weisen hierzu auf deren Unterseite Buchsen 14 auf, die in Saugbohrungen oder Saugöffnungen der Fördertrommel eingesteckt werden können. Es können dann entsprechende Grundkörper bzw. Muldenelemente verwendet werden, die eine Breite aufweisen, die es ermöglicht, dass in jede über den Umfang verteilte Saugluftöffnung ein Muldenelement eingebracht wird oder beispielsweise nur in jede zweite oder jede dritte etc., wobei dann die weiteren Saugluftöffnungen durch Schließmittel geschlossen werden können oder an die Muldenelemente ein in Umfangsrichtung der Fördertrommel erweiterter Bereich vorgesehen ist, der die zu der Mulde beabstandeten Saugluftöffnungen in der Fördertrommel verschließt bzw. abdichtet. Die Fördertrommel, die in EP 2 921 062 A1 offenbart ist, kann als Entnahmeeinrichtung Verwendung finden. Sie kann auch als Schiebe-/Schneideinrichtung Verwendung finden.

Für die variablen Saugluftanschlüsse bzw. das Blindsetzen von Mulden wird auf die EP 2 328 429 B1 verwiesen, bei der drei Beispiele offenbart sind, wie entsprechende Saugluftöffnungen von Mulden blindgesetzt werden können, beispielsweise durch Vorsehen eines Ventils in der Saugluftöffnung oder eines Abschlusskörpers, der als Dichtung ausgebildet sein kann. Alternativ kann auch ein Innenring vorgesehen sein, der an dessen Außenseite an der Innenseite eines Außenringkörpers anschließt, der die Saugluftöffnungen aufweist. So können beispielsweise weniger Saugluftöffnungen in dem Innenring vorgesehen sein als in dem Außenring. Es wird hierzu insbesondere auf die Fig. 1 und 2 der EP 2 328 429 B1 und dort die Bezugsziffern 22, 26 und 28 verwiesen sowie die dazugehörige Beschreibung und Figurenbeschreibung.

Besonders bevorzugt ist die Filtersegmentzusammenstellvorrichtung dann, wenn die Entnahmeeinrichtung eine Anzahl von Mulden oder aktiven Mulden von 2, 3, 4, 5, 6, 8, 10, 12, 15, 20, 30, 40, 60, 120 oder 240 hat. Die maximal vorgesehene Anzahl ist hierbei bevorzugt 120 und kann durch die oben beschriebene Variabilität verändert werden, und zwar insbesondere entsprechend verringert oder reduziert werden. Bei einer entsprechenden Basismuldenanzahl, d.h. einer maximalen Anzahl von Mulden, die 240, 120 oder 60 ist, ergibt sich eine reduzierte aktive Muldenanzahl dadurch, dass die Basismuldenanzahl durch eine natürliche Zahl geteilt wird, wobei die natürliche Zahl so ausgewählt wird, dass bei der Division kein Rest entsteht. Bei einer Basismuldenzahl von 120 kann somit n = 2, 3, 4, 5, 6, 8, 10, 12, 15, 20, 30, 40 oder 60 sein.

Besonders bevorzugt ist die Entnahmeeinrichtung als Entnahmetrommel ausgebildet, die einen Entnahmeringkörper aufweist, der eine der Basismuldenzahl entsprechende Anzahl von Mulden aufweist. Es ist dann einfach durch Austausch des Entnahmeringkörpers möglich, die Muldenanzahl der Entnahmeeinrichtung bzw. Entnahmetrommel zu variieren.

Vorzugsweise sind zwei Filtersegmentläufe vorgesehen, wobei hierzu auf einer Rotationsachse der Entnahmeeinrichtung zwei Entnahmeringkörper angeordnet sind und/oder wobei auf einer Rotationsachse oder Welle der Schiebe-/Schneideinrichtung zwei Schiebeschneidringkörper vorgesehen sind, wobei die Schiebeschneidringkörper insbesondere spiegelsymmetrisch zueinander angeordnet sind.

Unter der Bezeichnung "Entnahmeringkörper" kann auch ein Entnahmetrommelkörper verstanden werden. Zudem kann unter dem Begriff "Schiebeschneidringkörper" auch ein Schiebe-/Schneidtrommelkörper verstanden werden.

Dass zwei Entnahmeringkörper bzw. zwei Entnahmetrommeln vorgesehen sind, bedeutet insbesondere, dass auf der Rotationsachse bzw. auf einer gemeinsamen Welle in Muldenlängsachsenrichtung hintereinander zwei Entnahmeringkörper bzw. zwei Entnahmetrommeln angeordnet sind. Entsprechend bedeutet das Vorsehen von zwei Schiebeschneidringkörpern auf einer Rotationsachse, dass insbesondere auf einer gemeinsamen Welle, in Muldenlängsrichtung oder in Rotationsachsenrichtung zwei Schiebeschneidringkörper hintereinander angeordnet sind. Entsprechend können vorzugsweise zwei Beschleunigertrommeln bzw. zwei Beschleunigerringkörper auf einer Rotationsachse der Beschleunigertrommel bzw. insbesondere vorzugsweise einer gemeinsamen Welle vorgesehen sein.

Vorzugsweise sind mindestens drei, bevorzugt vier, Filtersegmentläufe vorgesehen, wobei hierzu auf einer Rotationsachse der Entnahmeeinrichtung eine entsprechende Anzahl, insbesondere mindestens drei, bevorzugt vier, Entnahmeringkörper vorgesehen sind und/oder wobei auf einer Rotationsachse der Schiebe-/Schneideinrichtung eine entsprechende Anzahl, insbesondere mindestens drei, bevorzugt vier, Schiebeschneidringkörper vorgesehen sind. Die Schiebeschneidringkörper können hierbei vorzugsweise spiegelsymmetrisch zueinander sein, beispielsweise können jeweils zwei Paare von Schiebeschneidringkörpern zueinander spiegelsymmetrisch sein. Diese können jeweils einen Anschlag aufweisen, der beispielsweise mittig zwischen den Schiebeschneidringkörpern angeordnet ist.

Spiegelsymmetrisch bedeutet im Rahmen der Erfindung, dass die Filterstäbe bzw. Filtersegmente auf einer Seite der Schiebe-/Schneideinrichtung bzw. des jeweiligen Schiebe-/Schneidringkörpers angeordnet sind, der an den anderen Schiebe-/Schneidringkörper angrenzt, der benachbart hierzu ist. Insbesondere vorzugsweise teilen sich zwei spiegelsymmetrisch zueinander angeordnete Schiebe-/Schneidringkörper einen gemeinsamen Anschlagkörper, der entlang des Umfangs der Schiebe-/Schneidringkörper zwischen den jeweiligen Schiebe-/Schneidringkörpern angeordnet ist.

Zudem ist vorzugsweise eine Schiebetrommel vorgesehen, die die von den Schiebeschneidringkörpern aufgenommenen Filtersegmente zu einer Seite schiebt und auf das Filtersegmentzusammenstellorgan abgibt.

Vorzugsweise weist das Filtersegmentzusammenstellorgan eine Rotationsachse auf, die der der Schiebe-/Schneidtrommel entspricht. Hierdurch ist eine kompakte Bauweise möglich.

Die Schiebetrommel ist insbesondere dann vorzugsweise vorgesehen, wenn vier Filtersegmentläufe vorgesehen sind, bei der auf einer Rotationsachse der Entnahmeeinrichtung vier Entnahmeringkörper vorgesehen sind und/oder auf einer Rotationsachse der Schiebe-/Schneideinrichtung vier Schiebeschneidringkörper vorgesehen sind.

Vorzugsweise sind die vier Entnahmeringkörper und/oder die Schiebeschneidringkörper jeweils auf einer gemeinsamen Welle angeordnet. Alternativ zu einer Schiebetrommel kann auch ein anderes rotierendes Schiebeorgan vorgesehen sein.

Vorzugsweise ist zwischen der Schiebe-/Schneideinrichtung und dem Filtersegmentzusammenstellorgan eine Schneidtrommel vorgesehen, wobei sich insbesondere eine Spreiztrommel an die Schneidtrommel in Filtersegmentförderrichtung anschließt. Diese Maßnahme erhöht zwar die Anzahl der Förder- und/oder Bearbeitungsorgane, kann allerdings in gewissen Konstellationen auch von Vorteil sein, beispielsweise wenn zwei gleiche Filtersegmente beabstandet voneinander auf einer Zusammenstelleinrichtung, vorzugsweise einer Zusammenstelltrommel oder einem Zusammenstellförderband, abgegeben werden sollen. Bei der Beabstandung der Filtersegmente ist von einer Beabstandung in der Längsachse der Filtersegmente vorzugsweise die Rede.

Vorzugsweise ist eine Multisegmentfilterherstellmaschine der Tabak verarbeitenden Industrie mit einer erfindungsgemäßen Filtersegmentzusammenstellvorrichtung versehen, wobei eine Übergabevorrichtung vorgesehen ist, die die queraxial zusammengestellten Filtersegmente auf eine Strangformungsvorrichtung abgibt oder wobei eine Vorrichtung zur Umhüllung der zusammengestellten Filtersegmente mit einem Umhüllungsmaterialstreifen in einem Rollungsverfahren vorgesehen ist.

Die Strangformungsvorrichtung fördert die Filtersegmente längsaxial. Es findet also eine Übergabe von einer queraxialen Förderrichtung der Filterelemente in eine längsaxiale Förderrichtung statt. Bei der Variante des Rollungsverfahrens bleiben die Filtersegmente in einer queraxialen Förderbewegung.

Die Aufgabe wird ferner gelöst durch ein Verfahren zum Zusammenstellen von Filtersegmenten der Tabak verarbeitenden Industrie gemäß Anspruch 11.

Durch das erfindungsgemäße Verfahren ist ein sehr effizientes und mit wenigen Organen, d.h. kostengünstiges Zusammenstellen von Filtersegmenten der Tabak verarbeitenden Industrie, insbesondere in Gruppen von Filtersegmenten, möglich.

Vorzugsweise wird das zweite Filtersegment im nächsten Umlauf der Schiebe-/Schneideinrichtung in die Endposition verschoben und entweder als erstes Filtersegment abgegeben oder in ein erstes Filtersegment und ein weiteres zweites Filtersegment geschnitten, wobei dann das erste Filtersegment anschließend in diesem Umlauf der Schiebe-/Schneideinrichtung abgegeben wird.

Insbesondere durch diese Maßnahme, d.h. insbesondere das Vorsehen einer Schiebe-/Schneideinrichtung, die in mehreren Umläufen einen Filterstab mehrfacher Gebrauchslänge in mehrere Filtersegmente schneidet, wobei immer ein Filtersegment abgegeben wird, ist ein sehr platzsparendes und Ressourcen schonendes Verfahren möglich.

Vorzugsweise werden freiwerdende Mulden der Schiebe-/Schneideinrichtung wieder mit Filterstäben belegt. Hierzu werden vorzugsweise nur freiwerdende Mulden der Schiebe-/Schneideinrichtung wieder mit Filterstäben belegt.

Alternativ hierzu kann auch vorgesehen sein, die Mulden mit Filterstäben zu belegen, in denen nur noch ein erstes Filtersegment angeordnet ist und dann anschließend nach der Belegung mit dem neuen Filterstab abgegeben wird, woraufhin dann der Filterstab an einen Anschlag geschoben wird, um dann in ein erstes Filtersegment und ein zweites Filtersegment geschnitten zu werden. Dieses beschleunigt insbesondere den Einfahrprozess des Verfahrens und der Filtersegmentzusammenstellvorrichtung.

Erfindungsgemäß weist die Schiebe-/Schneideinrichtung eine Anzahl von Mulden zur Aufnahme von Filterstäben und Filtersegmenten auf, die eine Primzahl ist, die 29 oder 37 oder größer ist.

Vorzugsweise sind wenigstens zwei Filterläufe mit parallel und wenigstens teilweise kollinear zueinander ausgerichteten Mulden auf wenigstens zwei Entnahmeringkörpern einer Entnahmeeinrichtung und zudem mit parallel und wenigstens teilweise kollinear zueinander ausgerichteten Mulden auf wenigstens zwei Schiebeschneidringkörpern einer Schiebe-/Schneideinrichtung vorgesehen. Das Verfahren wird vorzugsweise in wenigstens zwei Filterläufen dann mit diesen Merkmalen durchgeführt.

Vorzugsweise wird eine Schiebe-/Schneideinrichtung mit einer Muldenanzahl, die eine Primzahl größer oder gleich 29, insbesondere größer oder gleich 37, ist, in einem Filterlauf einer Filtersegmentzusammenstellvorrichtung der Tabak verarbeitenden Industrie verwendet. Besonders bevorzugt ist eine Muldenanzahl von 61.

Die mit verschiedenen Mulden versehenen Trommeln gemäß der Erfindung bzw. die entsprechenden Entnahmeringkörper weisen vorzugsweise für eine erhöhte Variabilität unterschiedliche Teilungen auf. Besonders bevorzugt ist eine erhöhte Variabilität durch unterschiedliche Teilung bzw. Anzahl von Mulden der Entnahmeringkörper, wobei hierdurch durch Vorsehen von austauschbaren Entnahmeringkörpern die Variabilität erhöht werden kann.

Durch Vorsehen einer Schiebe-/Schneideinrichtung, vorzugsweise in Form einer Schiebe-/Schneidtrommel, umfassend vorzugsweise zwei oder mehr Schiebeschneidringkörper mit einer Anzahl von Mulden, die eine Primzahl und größer oder gleich 29, insbesondere größer oder gleich 37, bevorzugt 61, ist, ist eine effiziente Verarbeitung der Filterstäbe in Filtersegmente und eine effiziente Zusammenstellung von Gruppen von Filtersegmenten möglich. Hierbei sind vorzugsweise zwei, insbesondere vorzugsweise mindestens drei, insbesondere vier, Filterläufe auf entsprechenden Entnahmeringkörpern bzw. Entnahmetrommeln, die auf einer Rotationsachse bzw. einer gemeinsamen Welle, angeordnet sind, sowie eine entsprechende Schiebe-/Schneideinrichtung mit einer korrespondierenden Anzahl von Schiebeschneidringkörpern oder Schiebe-/Schneidtrommeln, die auf einer gemeinsamen Rotationsachse und insbesondere einer gemeinsamen Welle angeordnet sind, möglich. Hierbei werden zwei oder mehr Filterläufe sozusagen parallel auf jeweils gemeinsamen Achsen der Förderorgane bzw. Bearbeitungsorgane ermöglicht.

Hierdurch ist eine sehr effiziente und raumsparende Filtersegmentzusammenstellung möglich.

Die Rotationsgeschwindigkeit der entsprechenden Entnahmeeinrichtung sowie der Schiebe-/Schneideinrichtung als auch des Filtersegmentzusammenstellorgans sind von der Umfangsgeschwindigkeit annähernd gleich. Für den Fall, dass eine Beschleunigereinrichtung zwischen der Entnahmeeinrichtung und der Schiebe-/Schneideinrichtung vorgesehen ist, wird die Geschwindigkeit zwischen der Entnahmevorrichtung und der Schiebe-/Schneideinrichtung angepasst.

Entsprechende Beschleunigereinrichtungen bzw. Beschleunigertrommeln sind im Stand der Technik bekannt. Diese sind mit bewegbaren Mulden versehen, die zur Abnahme von Filterstäben aus der Entnahmeeinrichtung die langsame Geschwindigkeit der Entnahmeeinrichtung aufweisen und dann zur Abgabe auf die Schiebe-/Schneideinrichtung in Förderrichtung auf die Umfangsgeschwindigkeit der Schiebe-/Schneideinrichtung beschleunigen.

In einer ersten Variante der Erfindung ist ein Einfachlauf vorgesehen, mittels dessen Filterstäbe mehrfacher Gebrauchslänge in mehrere Filtersegmente geschnitten werden können, um anschließend jedes zweite Filtersegment abzugeben und die verbleibenden Filtersegmente während eines Umlaufs der Schiebe-/Schneideinrichtung in eine Abgabeposition zu verschieben. Anschließend können die Filtersegmente noch einmal mittig geschnitten und gespreizt werden.

In einer zweiten Variante der Erfindung ist ein Doppelfilterlauf bzw. Doppelfiltersegmentlauf vorgesehen, wobei bei den jeweiligen Förder- und Bearbeitungsorganen bzw. -einrichtungen jeweils eine gemeinsame Welle vorgesehen ist. Die zweite Variante kann auch in Form eines Vierfachlaufes ausgebildet sein. Es können auch zwei Doppelfiltersegmentläufe vorgesehen sein, deren entsprechend zur Verfügung gestellte Filtersegmente auf einem gemeinsamen Filtersegmentzusammenstellorgan zu einer Gruppe von Filtersegmenten zusammengestellt werden.

Gemäß der Erfindung ist die Anzahl der Filtersegmente, die entsprechend abgegeben werden, bei jedem Filterlauf pro Umdrehung des Schiebeschneidringkörpers gleich.

Weitere Merkmale der Erfindung werden aus der Beschreibung erfindungsgemäßer Ausführungsformen zusammen mit den Ansprüchen und den beigefügten Zeichnungen ersichtlich.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische Ansicht einer Multisegmentfilterherstellmaschine gemäß dem Stand der Technik,
- Fig. 2: schematisch die wesentlichen Elemente von zwei Filtersegmentläufen in einer dreidimensionalen Darstellung gemäß der Erfindung,
- Fig. 3: eine schematische Ansicht eines einfachen Filtersegmentlaufs in einer anderen erfindungsgemäßen Ausführungsform,
- Fig. 4: schematisch in einer dreidimensionalen Darstellung vier Filterläufe bzw. zwei Doppelfiltersegmentläufe gemäß der Erfindung,
- Fig. 5: schematisch in einer dreidimensionalen Darstellung einen Vierfachfilterlauf gemäß der Erfindung,
- Fig. 6: schematisch einen erfindungsgemäßen Einfachfilterlauf in einer weiteren Ausführungsform und
- Fig. 7: schematisch in einer dreidimensionalen Darstellung die Ausführung gemäß Fig. 6.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt eine Multisegmentfilter-Herstelleinrichtung mit einer Einrichtung gemäß dem Stand der Technik zum Zusammenstellen von Gruppen von Filtersegmenten zur Herstellung von Multisegmentfiltern in einer schematischen Seitenansicht. Die Multisegmentfilter-Herstelleinrichtung ist in entsprechende Einheiten eingeteilt. Die Einrichtung ist gemäß der Patentanmeldung DE 101 55 292 A der Anmelderin in eine Mehrzahl von selbstständigen Funktionseinheiten unterteilbar. Die Funktionseinheiten sind in diesem Ausführungsbeispiel einige Weichelementeinheiten 10-14, zwei Übergabeeinheiten 15 und 16, die auch als eine Übergabeeinheit dargestellt werden können, und eine entsprechende Strangbildeeinheit 17, die nur sehr schematisch dargestellt ist.

Die Weichelementeinheiten 10-14 sind ähnlich zueinander. Diese entsprechen im Wesentlichen den Weichelementeinheiten der Fig. 5a) der DE 101 55 292 A der Anmelderin. Bezüglich aller näheren Einzelheiten dieser Weichelementeinheiten wird explizit Bezug genommen auf die Patentanmeldung DE 101 55 292 A. Die Weichelementeinheiten 11, 12 und 13 unterscheiden sich von den Weichelementeinheiten 10 und 14 dadurch, dass ein weiteres Kreismesser 27 vorgesehen ist, mittels dem die zugeführten Filterelemente noch ein weiteres Mal zerschnitten werden. In diesem Ausführungsbeispiel sind fünf Weichelementeinheiten 10-14 verwendet worden. Es können auch anstelle oder zusätzlich zu diesen Weichelementeinheiten auch Hartelementeinheiten Verwendung finden, die anstelle eines beispielsweise Filterelements aus Celluloseacetat oder Vlies ein hartes Filterelement wie beispielsweise gesinterte Elemente, Hohlzylinder oder Hohlkammern und Kapseln, die beispielsweise auch mit Granulat gefüllt sein können, aufweisen. Bei einer entsprechenden Hartelementeinheit ist beispielsweise an diejenige zu denken, die unter Bezugnahme auf die Fig. 6a) der DE 101 55 292 A beschrieben ist.

Die Weichelementeinheiten 10-14 der Fig. 1 umfassen entsprechende Vorratsbehälter 21.1-21.5, die beispielsweise Filterelemente 12-facher Gebrauchslänge aufweisen können oder beispielsweise solche 16-facher Gebrauchslänge. In der Weichelementeinheit 10 werden die Filterelemente n-facher Gebrauchslänge mittels der Entnahmetrommel 22.1 entnommen und durch Kreismesser 27 in Filterelemente geringerer Gebrauchslänge zerschnitten. Sofern es sich hierbei um lediglich zwei Kreismesser handelt, werden vorher Filter 12-facher Gebrauchslänge in Filterelemente 4-facher Gebrauchslänge zerschnitten. Handelt es sich bei dem oberen Kreismesser um ein Kreismesser und dem unteren um in Rückenebene zwei hintereinander liegende Kreismesser, werden Filterelemente 16-facher Gebrauchslänge in jeweils Filterelemente 4-facher Gebrauchslänge geschnitten.

Anschließend werden die Filterelemente 4-facher Gebrauchslänge einer Staffeltrommel 23.1 übergeben, in der die Filterelemente gestaffelt werden, um anschließend in einer Schiebe-/Schneidetrommel 24.1 zunächst queraxial fluchtend verschoben zu werden, um dann schließlich einen weiteren Schnitt mit einem Kreismesser 27 durchzuführen, die die Filterelemente 4-facher Gebrauchslänge in Filterelemente 2-facher Gebrauchslänge schneidet. In der darauffolgenden Staffeltrommel 25.1 werden diese Filterelemente gestaffelt, um anschließend in einer Schiebe-/Übergabetrommel 26.1 queraxial fluchtend ausgerichtet zu werden und dann auf eine Zusammenstelltrommel 28.1 abgelegt zu werden.

Es werden somit in der Weichelementeinheit 10 Filterelemente zweifacher Gebrauchslänge abgelegt. Diese werden dann mittels einer Übergabetrommel 29 auf eine Zusammenstelltrommel 28.2 der Weichelementeinheit 11 weitergegeben. Auf dieser Zusammenstelltrommel 28.2 werden dann zwei Filterelemente einfacher Gebrauchslänge aufgelegt, die dann in der Spreiztrommel 30.1 längsaxial auseinandergezogen werden. Hierzu wird insbesondere Bezug genommen auf die Fig. 2, die die Lage der jeweiligen Filterelemente darstellt.

Die Weichelementeinheit 11 unterscheidet sich von der Weichelementeinheit 10 dadurch, dass noch ein weiteres Kreismesser 27 im Bereich der Schiebe-/Übergabetrommel 26.2 angeordnet ist, die Filterelemente zweifacher Gebrauchslänge in Filterelemente einfacher Gebrauchslänge schneidet. Außerdem unterscheidet sich die Weichelementeinheit 11 von der Weichelementeinheit 10 dadurch, dass anstelle der Übergabetrommel 29 eine Spreiztrommel 30.1 Verwendung findet. Die Weichelementeinheiten 12 und 13 umfassen auch entsprechende Spreiztrommeln 30.2 bzw. 30.3 mittels der entsprechend eingelegte Segmente bzw. Filterelemente auseinandergezogen bzw. gespreizt werden können.

Die Weichelementeinheit 14 entspricht wieder im Wesentlichen der Weichelementeinheit 10, wobei allerdings anstelle der Übergabetrommel 29 eine Staffeltrommel 31 Verwendung findet, die wesentlich für die Erfindung ist. In dieser Staffeltrommel werden nämlich die zusammengestellten Segmente bzw. Filterelemente, die in einer entsprechenden Gruppe von in diesem Ausführungsbeispiel 8 Filterelementen, nämlich 6 Filterelementen einfacher Gebrauchslänge und zwei Filterelementen zweifacher Gebrauchslänge, angeordnet sind, in zwei Teilgruppen aufgeteilt, nämlich in diesem Ausführungsbeispiel entsprechend gestaffelt, um dann in der Schiebetrommel 32 queraxial fluchtend ausgerichtet zu werden und in einer anschließenden Taumeltrommel 33 zusammengedrückt zu werden. Anschließend werden die Teilgruppen einer Übergabetrommel 34 übergeben und mittels einer Beschleunigungstrommel 35 beschleunigt, in ein Einlegerad 19 eines Überführungsförderers 20 eingelegt, um so in bekannter Art und Weise in einen Multisegmentfilterstrang überführt zu werden, der dann anschließend mit Filterpapier umhüllt wird und abgelängt wird. Bezüglich der Überführung der Gruppen von Multisegmentfiltern von einer queraxialen Förderrichtung in eine längsaxiale Förderrichtung in den Strang wird insbesondere Bezug genommen auf die DE-OS 25 34 666.

Die Strangbildeeinheit, die in Fig. 1 schematisch mit 17 dargestellt ist, ist beispielsweise eine übliche Strangbildevorrichtung der Anmelderin mit der Bezeichnung KDF 2 E.

Fig. 2 zeigt schematisch in einer dreidimensionalen Darstellung zwei einfache Filterläufe bzw. Filtersegmentläufe der Tabak verarbeitenden Industrie. Es sind zwei Entnahmeeinrichtungen 1 in Form von Entnahmetrommeln vorgesehen, die Filterstäbe 8 aus nicht dargestellten Filterstabmagazinen bzw. Vorratsbehältern entnehmen. Die Entnahmetrommeln haben eine Anzahl von 60 Mulden 7 zur Aufnahme der Filterstäbe 8. Die Entnahmetrommeln sind hier als Entnahmeringkörper 100 dargestellt. Die Entnahmetrommeln bzw. Entnahmeringkörper 100 rotieren in Pfeilrichtung um eine Rotationsachse 140 bzw. sind auf einer entsprechenden Welle, die nicht dargestellt ist, angeordnet. Die Filterstäbe 8 werden von den Entnahmeeinrichtungen 1 auf Schiebe-/Schneideinrichtungen 3 übergeben.

Die jeweilige Schiebe-/Schneideinrichtung 3 ist in Form einer Schiebe-/Schneidtrommel, die einen Schiebe-/Schneidringkörper 110 aufweist, ausgebildet. Die jeweilige Schiebe-/Schneideinrichtung 3 rotiert um eine Rotationsachse bzw. ist jeweils auf einer entsprechenden Welle rotierend angetrieben. Die auf der Schiebe-/Schneideinrichtung 3 vorgesehenen Mulden 7 haben hier in diesem Beispiel eine Anzahl von 61. Es ist jeweils ein Kreismesser 6 vorgesehen, um die eingebrachten Filterstäbe 8 in ein erstes Filtersegment 9 und ein zweites Filtersegment 9' zu schneiden.

Das jeweils erste Filtersegment wird dann auf einem Filtersegmentzusammenstellorgan 28 in Form einer Zusammenstelltrommel abgegeben, so dass dort zwei Filtersegmente 9, 9' in längsaxialer Richtung hintereinander in die entsprechenden Mulden 7 eingebracht werden. In Rotationsrichtung des Filtersegmentzusammenstellorgans 28 liegen dann abwechselnd Filtersegmente 9 und 9`. Von dort können die beiden Filtersegmente 9, 9` zur Weiterverarbeitung übergeben werden, beispielsweise in eine queraxiale Rollwicklung oder in eine längsaxiale Strangherstellmaschine. Die auf der Schiebe-/Schneideinrichtung 3 verbleibenden zweiten Filtersegmente 9' werden an den Anschlag 130 geschoben, entsprechend wie auch die Filterstäbe an den Anschlag 130 geschoben worden sind bzw. werden und werden beim nächsten Durchlauf dann auf das als Zusammenstelltrommel ausgebildete Filtersegmentzusammenstellorgan 28 abgegeben. In die dann verbleibenden leeren Mulden 7 werden wieder Filterstäbe 8 eingebracht.

Anstelle einer Zusammenstelltrommel 28 kann auch ein Zusammenstellförderband, das beispielsweise Mulden 7 aufweist, vorgesehen sein.

Als eine Form der Variabilität könnte beispielsweise eine Entnahmetrommel 100 vorgesehen sein, die 120 Mulden 7 aufweist, also deren Teilung halb so groß ist wie die in der Fig. 2 dargestellte Teilung der Entnahmeeinrichtung 1. Es können auch 30 Mulden, 15 Mulden oder eine andere Anzahl von Mulden, die vorstehend schon genannt ist, vorgesehen sein. Es könnte beispielsweise auch vorgesehen sein, dass aus einem Filterstab 8 vier Filtersegmente geschnitten werden. In diesem Fall wird eine Muldenanzahl von 30 Mulden mit einer doppelten Teilung wie die in der Fig. 2 dargestellte, d.h. einen doppelten Abstand der Mulden, vorzusehen sein. Eine einfache Austauschbarkeit bzw. Variationsmöglichkeit ist dadurch gegeben, dass die Entnahmeringkörper 100 entsprechend mit verschiedenen Mulden versehen ausgetauscht werden können.

Fig. 3 zeigt schematisch einen Filterlauf bzw. Filtersegmentlauf in einer anderen Ausführungsform der Erfindung. Die Entnahmeeinrichtung 1 in Form einer Entnahmetrommel läuft mit einer langsameren Umfangsgeschwindigkeit als die Schiebe-/Schneideinrichtung 3 in Form einer Schiebe-/Schneidtrommel. Um die Geschwindigkeitsdifferenz zu kompensieren, ist eine Beschleunigertrommel 2 bzw. Staffeltrommel 2 vorgesehen. Am Ende werden die entsprechend geschnittenen Filtersegmente von der Schiebe-/Schneideinrichtung 3 auf ein als eine Zusammenstelltrommel ausgebildetes Filtersegmentzusammenstellorgan 28 abgegeben. Auch hier kann anstelle einer Zusammenstelltrommel ein Zusammenstellband vorgesehen sein. In diesem Fall wäre es sinnvoll, wenn das Kreismesser 6 seitlicher der Schiebe-/Schneideinrichtung 3, als in der Fig. 3 gezeigt ist, angeordnet ist, damit das Zusammenstellband unterhalb der Schiebe-/Schneideinrichtung 3 angeordnet werden kann.

Fig. 4 zeigt eine andere Ausführungsform der Erfindung. Es sind hier zweimal zwei Filtersegmentläufe bzw. es sind zwei Doppelfiltersegmentläufe dargestellt. Die Entnahmeeinrichtung 1' umfasst zwei Entnahmeringkörper 100 und 101, die beide gemeinsam um eine Rotationsachse 140 rotieren. Die Entnahmeeinrichtung 1' weist einen Entnahmeringkörper 100 mit 60 Mulden und einen koaxial angeordneten Entnahmeringkörper 101 mit 40 Mulden auf. Es können auch andere Muldenanzahlen vorgesehen sein, wie oben angegeben. Damit ist die Teilung des Entnahmeringkörpers 100 eineinhalbmal so klein wie die Teilung des Entnahmeringkörpers 101.

Die Filterstäbe 8 werden aus nicht dargestellten Magazinen bzw. Vorratsbehältern von der Entnahmeeinrichtung 1 entnommen, so dass die Filterstäbe 8 am Rand zum benachbarten Entnahmeringkörper 100 bzw. 101 anliegen. Alternativ können die Filterstäbe 8 entnommen werden und in Position benachbart zum Entnahmeringkörper 100 bzw. 101 geschoben werden. Die Filterstäbe 8 werden dann auf eine Schiebe-/Schneideinrichtung 3' umfassend zwei Schiebe-/Schneidringkörper 110 und 111 übergeben. Es kann auch nur ein Schiebe-/Schneidringkörper vorgesehen sein. Es muss lediglich ermöglicht sein, dass mittig von diesem Schiebe-/Schneidring-körper bzw. bei Verwendung von zwei Schiebe-/Schneidringkörpern ein Anschlag 130 vorgesehen ist, an dem die Filterstäbe 8 bzw. entsprechend geschnittene Filtersegmente 9 und 9' angelegt werden können.

Die Muldenanzahl der Schiebe-/Schneidringkörper 110 und 111 ist 61. Für jeden Schiebe-/Schneidringkörper ist ein Kreismesser 6 vorgesehen, das jeweils die Filterstäbe 8 bzw. Filtersegmente 9, 9' schneidet. Es werden dann entsprechend die geschnittenen Filtersegmente 9, 9' auf das Filtersegmentzusammenstellorgan 28 bzw. die Zusammenstelltrommel abgegeben. Die Schiebe-/Schneideinrichtung 3' umfassend zwei Schiebe-/Schneidringkörper 110 und 111 rotiert um eine Rotationsachse 141 bzw. auf einer gemeinsamen Welle.

Es ist ein entsprechend gleich ausgestalteter weiterer Doppelfilterlauf in Fig. 4 gezeigt, so dass insgesamt vier Filterläufe bzw. jeweils zwei Doppelfilterläufe, die auf gemeinsamen Rotationsachsen bzw. Wellen angeordnet sind, ermöglicht sind bzw. durchgeführt werden. Auf dem als Zusammenstelltrommel ausgebildetem Filtersegmentzusammenstellorgan 28 ergibt sich dann eine Gruppe aus Filtersegmenten, die alternierend langkurz-lang-kurz angeordnet sind. Die kurzen Filtersegmente sind durch Schneiden eines Filterstabs in drei Filtersegmente auf den Schiebe-/Schneidringkörpern 110, 111 entstanden, die von den Entnahmeringkörpern 101 übergeben worden sind. Die etwas längeren Filtersegmente sind durch einmaliges Schneiden eines Filterstabs 8 entstanden, und zwar auf dem jeweiligen Schiebe-/Schneidringkörper 110, 111.

Fig. 5 zeigt eine weitere Ausführungsform der Erfindung. Hier sind auf einer gemeinsamen Rotationsachse 140 bzw. einer gemeinsamen Welle, auf einer Entnahmeeinrichtung 1" vier Entnahmeringkörper 100, 101, 102 und 103 angeordnet. Die Teilungen bzw. die Anzahl der Mulden sind hier auch jeweils unterschiedlich. Der Entnahmeringkörper 100 hat 60 Mulden, der Entnahmeringkörper 101 40 Mulden, der Entnahmeringkörper 102 20 Mulden und der Entnahmeringkörper 103 10 Mulden.

An die Entnahmeeinrichtung 1" schließt sich unmittelbar eine auf einer gemeinsamen Welle angeordnete Schiebe-/Schneideinrichtung 3" an, auf der vier Schiebe-/Schneidringkörper 110, 111, 112 und 113 angeordnet sind. Es können auch zwei Schiebe-/Schneidringkörper vorgesehen sein, die jeweils eine Einheit der Schiebe-/Schneidringkörper 110 und 111 sowie 112 und 113 darstellen. Mittig von diesen beiden Schiebe-/Schneidringkörpern ist ein Anschlag 130 vorgesehen.

Es ist gut in Fig. 5 zu erkennen, dass in Abhängigkeit der geringer werdenden Anzahl von Mulden auf den Entnahmeringkörpern die Anzahl der unterschiedlich langen Filtersegmente auf den Schiebe-/Schneidringkörpern sich vergrößert. Um alle geschnittenen Filtersegmente entsprechend auf ein Filtersegmentzusammenstellorgan 28 abgeben zu können, ist eine Schiebetrommel 120 vorgesehen, die sämtliche aufgenommenen Filtersegmente auf eine Seite, die in Fig. 5 vorne rechts ist, verschiebt, um dann auf ein als Zusammenstelltrommel ausgebildetes Filtersegmentzusammenstellorgan 28, das auf der gemeinsamen Welle der Schiebe-/Schneideinrichtung 3" angeordnet ist, aufgebracht zu werden.

Fig. 6 zeigt in einer schematischen Darstellung eine weitere Variation der Erfindung. In diesem Fall ist anschließend an eine Entnahmeeinrichtung 1 eine Beschleunigertrommel 2 vorgesehen, an die sich eine Schiebe-/Schneideinrichtung 3 anschließt.

Mit dieser Vorrichtung, die in Fig. 7 schematisch dreidimensional dargestellt ist, können Filterstäbe 8 zunächst einmal geschnitten werden und als Filtersegmente auf eine weitere Schneidtrommel 4 abgegeben werden, um dort erneut beispielsweise mittig geschnitten zu werden. Die entsprechend geschnittenen Filtersegmente werden von der Schneidtrommel 4 auf eine Spreiztrommel 5 abgegeben, um längsaxial gespreizt zu werden. Die entsprechend gespreizten Filtersegmente 9 können dann auf einem Filtersegmentzusammenstellorgan mit anderen Filtersegmenten zusammengestellt werden.

Die Erfindung wird durch die nachfolgenden Ansprüche definiert. Im Rahmen der Erfindung sind Merkmale, die mit "insbesondere" oder "vorzugsweise" gekennzeichnet sind, als fakultative Merkmale zu verstehen.

### Bezugszeichenliste

- 1, 1`, 1": Entnahmeeinrichtung
- 2: Beschleunigertrommel
- 3, 3', 3": Schiebe-/Schneideinrichtung
- 4: Schneidtrommel
- 5: Spreiztrommel
- 6: Kreismesser
- 7: Mulde
- 8: Filterstab
- 9, 9`: Filtersegment
- 10-14: Weichelementeinheit
- 15: Übergabeeinheit
- 16: Übergabeeinheit
- 17: Strangbildeeinheit
- 19: Einlegerrad
- 20: Überführungsförderer
- 21.1-21.5: Vorratsbehälter
- 22.1-22.5: Entnahmetrommel
- 23.1-23.5: Staffeltrommel
- 24.1-24.5: Schiebe-/Schneidtrommel
- 25.1-25.5: Staffeltrommel
- 26.1-26.5: Schiebe-/Übergabetrommel
- 27: Kreismesser
- 28: Filtersegmentzusammenstellorgan
- 28.1-28.5: Zusammenstelltrommel
- 29: Übergabetrommel
- 30.1-30.3: Spreiztrommel
- 31: Staffeltrommel
- 32: Schiebetrommel
- 33: Taumeltrommel
- 34: Übergabetrommel
- 35: Beschleunigertrommel
- 36: Förderrichtung
- 100-103: Entnahmeringkörper
- 110-113: Schiebe-/Schneidringkörper
- 120: Schiebetrommel
- 130: Anschlag
- 140: Rotationsachse
- 141: Rotationsachse

## Patentansprüche

1. Filtersegmentzusammenstellvorrichtung der Tabak verarbeitenden Industrie mit einem Filtersegmentlauf zur queraxialen Übergabe eines Filtersegments (9, 9') auf ein Filtersegmentzusammenstellorgan (28), wobei eine Entnahmeeinrichtung (1, 1', 1") im Filtersegmentlauf vorgesehen ist, die ausgebildet ist, einen Filterstab (8) mehrfacher Gebrauchslänge aus einem Filtermagazin (21.1-21.5) zu entnehmen, wobei zudem eine Schiebe-/Schneideinrichtung (3, 3', 3") im Filtersegmentlauf vorgesehen ist, die ausgebildet ist, den Filterstab (8) mehrfacher Gebrauchslänge aufzunehmen, wobei die Schiebe-/Schneideinrichtung (3, 3', 3") Mulden (7) zur Aufnahme von Filterstäben (8) aufweist, **dadurch gekennzeichnet, dass** die Anzahl der Mulden (7) eine Primzahl ist, die größer oder gleich 29 ist.

2. Filtersegmentzusammenstellvorrichtung nach Anspruch 1, **dadurch gekennzeichnet, dass** die Schiebe-/Schneideinrichtung (3, 3', 3") einen Anschlag (130) aufweist, an den in den Mulden (7) aufgenommene Filterstäbe (8) oder Filtersegmente (9, 9') geschoben werden oder schiebbar sind, wobei eine Schneidvorrichtung (6) vorgesehen ist, die ausgebildet ist, in einem einstellbaren Abstand zu dem Anschlag (130) von den Filterstäben (8) wenigstens ein Filtersegment (9, 9') abzuschneiden, wobei insbesondere die Schiebe-/Schneideinrichtung (3, 3', 3") so ausgebildet ist, dass die Filtersegmente (9, 9'), die zwischen dem Anschlag und der Schneidvorrichtung (6) angeordnet sind, abgegeben werden oder abgebbar sind.

3. Filtersegmentzusammenstellvorrichtung nach Anspruch 1 oder 2, **dadurch gekennzeichnet, dass** die Entnahmeeinrichtung (1, 1', 1") Mulden (7) zur Aufnahme von Filterstäben (8) aufweist, wobei die Anzahl der Mulden (7) variabel vorgebbar ist oder sich an die Entnahmeeinrichtung (1, 1', 1") eine Beschleunigereinrichtung (2) anschließt, die Mulden (7) aufweist, deren Anzahl variabel vorgebbar ist, wobei insbesondere die Variabilität durch eine unterschiedliche Anzahl von aktiven Mulden (7) gegeben ist, wobei insbesondere die unterschiedliche Anzahl von aktiven Mulden (7) über austauschbare Trommelaußenringe (100-103, 110-113) mit unterschiedlich vielen Mulden (7), mit variablen Saugluftanschlüssen an den Mulden (7), über das Blindsetzen von Mulden (7) oder durch eine Klicktrommel mit einer variablen Anzahl von Mulden (7) erzielt wird.

4. Filtersegmentzusammenstellvorrichtung nach einem der Ansprüche 1 bis 3, **dadurch gekennzeichnet, dass** die Entnahmeeinrichtung (1, 1', 1") eine Anzahl von Mulden (7) oder aktiven Mulden (7) von 2, 3, 4, 5, 6, 8, 10, 12, 15, 20, 30, 40, 60, 120 oder 240 hat.

5. Filtersegmentzusammenstellvorrichtung nach einem der Ansprüche 1 bis 4, **dadurch gekennzeichnet, dass** zwei Filtersegmentläufe vorgesehen sind, wobei hierzu auf einer Rotationsachse (140) der Entnahmeeinrichtung (1, 1', 1") zwei Entnahmeringkörper (100, 101) angeordnet sind und/oder wobei auf einer Rotationsachse (141) der Schiebe-/Schneideinrichtung (3, 3', 3") zwei Schiebeschneidringkörper (110, 111) vorgesehen sind, wobei die Schiebeschneidringkörper (110, 111) insbesondere spiegelsymmetrisch zueinander angeordnet sind.

6. Filtersegmentzusammenstellvorrichtung nach einem der Ansprüche 1 bis 4, **dadurch gekennzeichnet, dass** zumindest drei, insbesondere vier, Filtersegmentläufe vorgesehen sind, wobei hierzu auf einer Rotationsachse (140) der Entnahmeeinrichtung (1, 1', 1") eine entsprechende Anzahl Entnahmeringkörper (100-103) vorgesehen sind .

7. Filtersegmentzusammenstellvorrichtung nach einem der Ansprüche 1 bis 4 oder 6, **dadurch gekennzeichnet, dass** zumindest drei, insbesondere vier, Filtersegmentläufe vorgesehen sind, wobei auf einer Rotationsachse (141) der Schiebe-/Schneideinrichtung (3, 3', 3") eine entsprechende Anzahl Schiebeschneidringkörper (110-113) vorgesehen sind.

8. Filtersegmentzusammenstellvorrichtung nach Anspruch 7, **dadurch gekennzeichnet, dass** zudem eine Schiebetrommel (120) vorgesehen ist, die die von den Schiebeschneidringkörpern (110-113) aufgenommenen Filtersegmente (9, 9') zu einer Seite schiebt und auf das Filtersegmentzusammenstellorgan (28) abgibt, wobei insbesondere das Filtersegmentzusammenstellorgan (28) eine Rotationsachse (141) aufweist, die der der Schiebe-/Schneideinrichtung (3, 3', 3") entspricht.

9. Filtersegmentzusammenstellvorrichtung nach einem der Ansprüche 1 bis 8, **dadurch gekennzeichnet, dass** zwischen der Schiebe-/Schneideinrichtung (3, 3', 3") und dem Filtersegmentzusammenstellorgan (28) eine Schneidtrommel (4) vorgesehen ist, wobei sich insbesondere eine Spreiztrommel (5) an die Schneidtrommel (4) in Filtersegmentförderrichtung anschließt.

10. Multisegmentfilterherstellmaschine der Tabak verarbeitenden Industrie mit einer Filtersegmentzusammenstellvorrichtung nach einem der Ansprüche 1 bis 9, wobei eine Übergabevorrichtung (19, 20) vorgesehen ist, die die queraxial zusammengestellten Filtersegmente auf eine Strangformungsvorrichtung (17) abgibt oder wobei eine anschließende Vorrichtung zur Umhüllung der zusammengestellten Filtersegmente (9, 9') mit einem Umhüllungsmaterialstreifen in einem Rollungsverfahren vorgesehen ist.

11. Verfahren zum Zusammenstellen von Filtersegmenten (9, 9') der Tabak verarbeitenden Industrie in einem Querverfahren, wobei in einem Filterlauf Filterstäbe (8) aus einem Filterstabmagazin (21.1-21.5) mittels einer Entnahmeeinrichtung (1, 1', 1") entnommen werden, von der Entnahmeeinrichtung (1, 1', 1") die Filterstäbe (8) entweder direkt auf eine Schiebe-/Schneideinrichtung (3, 3', 3") abgegeben werden oder direkt auf eine Beschleunigereinrichtung (2) übergeben und von dort direkt auf die Schiebe-/Schneideinrichtung (3, 3', 3") abgegeben werden, wobei die Filterstäbe (8) auf einem Umlauf der Schiebe-/Schneideinrichtung (3, 3', 3") zunächst in eine Endposition verschoben werden, dann in jeweils ein erstes Filtersegment (9) und ein zweites Filtersegment (9`) geschnitten werden und das erste Filtersegment (9) anschließend direkt auf ein Filtersegmentzusammenstellorgan (28) abgegeben wird oder das erste Filtersegment (9) direkt auf eine Schiebetrommel (120) übergeben und von da direkt auf das Filtersegmentzusammenstellorgan (28) abgegeben wird, wobei die Schiebe-/Schneideinrichtung (3, 3', 3") eine Anzahl von Mulden (7) zur Aufnahme von Filterstäben (8) und Filtersegmenten (9, 9') aufweist, die eine Primzahl ist, die 29 oder größer ist.

12. Verfahren nach Anspruch 11, **dadurch gekennzeichnet, dass** das zweite Filtersegment (9`) im nächsten Umlauf der Schiebe-/Schneideinrichtung (3, 3', 3") in die Endposition verschoben wird und entweder als erstes Filtersegment (9) abgegeben wird oder in ein erstes Filtersegment (9) und ein weiteres zweites Filtersegment (9`) geschnitten wird, wobei dann das erste Filtersegment (9) anschließend abgegeben wird.

13. Verfahren nach Anspruch 11 oder 12, **dadurch gekennzeichnet, dass** freiwerdende Mulden (7) der Schiebe-/Schneideinrichtung (3, 3', 3") wieder mit Filterstäben (8) belegt werden.

14. Verfahren nach einem der Ansprüche 11 bis 13, **dadurch gekennzeichnet, dass** wenigstens zwei Filterläufe mit parallel und wenigstens teilweise kollinear zueinander ausgerichteten Mulden (7) auf wenigstens zwei Entnahmeringkörpern (100, 103) einer Entnahmeeinrichtung (1, 1', 1") und mit parallel und wenigstens teilweise kollinear zueinander ausgerichteten Mulden (7) auf wenigstens zwei Schiebeschneidringkörpern (110-113) einer Schiebe-/Schneideinrichtung (3, 3', 3") durchgeführt werden oder vorgesehen sind.

15. Verwendung einer Schiebe-/Schneideinrichtung (3, 3', 3") mit einer Muldenanzahl, die eine Primzahl größer oder gleich 29 ist, in einem Filterlauf einer Filtersegmentzusammenstellvorrichtung, insbesondere nach einem der Ansprüche 1 bis 9, der Tabak verarbeitenden Industrie.

## Claims

1. A filter segment assembly device of the tobacco processing industry comprising a filter segment run for transferring a filter segment (9, 9`) to a filter segment assembly member (28) transversely to the axial direction, wherein a sampling unit (1, 1', 1") is provided in the filter segment run and is designed to remove a filter rod (8) of multiple unit length from a filter hopper (21.1-21.5), wherein a pusher/cutter unit (3, 3', 3") is also provided in the filter segment run and is designed to receive the filter rod (8) of multiple unit length, wherein the pusher/cutter unit (3, 3', 3") comprises troughs (7) for receiving filter rods (8), **characterized in that** the number of troughs (7) is a prime number that is greater than or equal to 29.

2. The filter segment assembly device according to claim 1, **characterized in that** the pusher/cutter unit (3, 3', 3") comprises a stop (130) against which filter rods (8) or filter rod segments (9, 9') received in the troughs (7) are pushed or can be pushed, wherein a cutter device (6) is provided which is designed to cut at least one filter segment (9, 9`) from the filter rods (8) at an adjustable distance from the stop (130), wherein, in particular, the pusher/cutter unit (3, 3', 3") is designed such that the filter segments (9, 9') arranged between the stop and the cutter device (6) are discharged or can be discharged.

3. The filter segment assembly device according to claim 1 or 2, **characterized in that** the sampling unit (1, 1', 1") comprises troughs (7) for receiving filter rods (8), wherein the number of troughs (7) can be preselected in a variable manner or an accelerator unit (2) follows on from the sampling unit (1, 1', 1") and comprises troughs (7) of which the number can be preselected in a variable manner, wherein, in particular, the variability is given by a different number of active troughs (7), wherein, in particular, the different number of active troughs (7) is achieved via removable drum outer rings (100-103, 110-113) having a different number of troughs (7), by means of variable suction air connections at the troughs (7), by blocking off troughs (7), or by means of a click drum having a variable number of troughs (7).

4. The filter segment assembly device according to any one of claims 1 to 3, **characterized in that** the sampling unit (1, 1', 1") has a number of troughs (7) or active troughs (7) of 2, 3, 4, 5, 6, 8, 10, 12, 15, 20, 30, 40, 60, 120 or 240.

5. The filter segment assembly device according to any one of claims 1 to 4, **characterized in that** two filter segment runs are provided, wherein, for this purpose, two sampling ring bodies (100, 101) are arranged on an axis of rotation (140) of the sampling unit (1, 1', 1") and/or wherein two pusher-cutter ring bodies (110, 111) are provided on an axis of rotation (141) of the pusher/cutter unit (3, 3', 3"), wherein the pusher-cutter ring bodies (110, 111) are, in particular, arranged so as to be mirror symmetrical with respect to one another.

6. The filter segment assembly device according to any one of claims 1 to 4, **characterized in that** at least three, in particular four, filter segment runs are provided, wherein, for this purpose, a corresponding number of sampling ring bodies (100-103) are provided on an axis of rotation (140) of the sampling unit (1, 1', 1").

7. The filter segment assembly device according to any one of claims 1 to 4 or 6, **characterized in that** at least three, in particular four, filter segment runs are provided, wherein a corresponding number of pusher-cutter ring bodies (110-113) are provided on an axis of rotation (141) of the pusher/cutter unit (3, 3', 3").

8. The filter segment assembly device according to claim 7, **characterized in that** a shifting drum (120) is also provided which shifts the filter segments (9, 9') received by the pusher-cutter ring bodies (110-113) to one side and discharges them onto the filter segment assembly member (28), wherein, in particular, the filter segment assembly member (28) comprises an axis of rotation (141) that corresponds to that of the pusher/cutter unit (3, 3', 3").

9. The filter segment assembly device according to any one of claims 1 to 8, **characterized in that** a cutting drum (4) is provided between the pusher/cutter unit (3, 3', 3") and the filter segment assembly member (28), wherein, in particular, a separating drum (5) follows on from the cutting drum (4) in the filter segment conveying direction.

10. A multi-segment filter production machine of the tobacco processing industry comprising a filter segment assembly device according to any one of claims 1 to 9, wherein a transfer device (19, 20) is provided which discharges the filter segments assembled transversely to the axial direction onto a rod-forming device (17) or wherein a subsequent device is provided for wrapping the assembled filter segments (9, 9') in a strip of wrapping material in a rolling movement.

11. A method for assembling filter segments (9, 9') of the tobacco processing industry in a transverse movement, wherein filter rods (8), in a filter run, are removed from a filter rod hopper (21.1-21.5) by means of a sampling unit (1, 1', 1"), the filter rods (8) are discharged from the sampling unit (1, 1', 1") either directly onto a pusher/cutter unit (3, 3', 3") or directly transferred to an accelerator unit (2) and from there directly discharged onto the pusher/cutter unit (3, 3', 3"), wherein the filter rods (8), during a revolution of the pusher/cutter unit (3, 3', 3"), are initially shifted into an end position, then cut in each case into a first filter segment (9) and a second filter segment (9`), and the first filter segment (9) is then directly discharged onto a filter segment assembly member (28) or the first filter segment (9) is transferred directly to a shifting drum (120) and from there discharged directly onto the filter segment assembly member (28), wherein the pusher/cutter unit (3, 3', 3") comprises a number of troughs (7) for receiving filter rods (8) and filter segments (9, 9') that is a prime number greater than or equal to 29.

12. The method according to claim 11, **characterized in that** the second filter segment (9`), during the next revolution of the pusher/cutter unit (3, 3', 3"), is shifted into the end position and either discharged as a first filter segment (9) or cut into a first filter segment (9) and a further second filter segment (9`), wherein the first filter segment (9) is then discharged.

13. The method according to claim 11 or 12, **characterized in that** troughs (7) of the pusher/cutter unit (3, 3', 3") that become available are occupied again by filter rods (8).

14. The method according to any one of claims 11 to 13, **characterized in that** at least two filter runs with parallel and at least partially colinear troughs (7) are carried out or provided on at least two sampling ring bodies (100, 103) of a sampling unit (1, 1', 1") and with parallel and at least partially colinear troughs (7) are carried out or provided on at least two pusher-cutter ring bodies (110-113) of a pusher/cutter unit (3, 3', 3").

15. A use of a pusher/cutter unit (3, 3', 3") having a number of troughs that is a prime number greater than or equal to 29, in a filter run of a filter segment assembly device, in particular according to any one of claims 1 to 9, of the tobacco processing industry.

## Revendications

1. Dispositif d'assemblage de segments de filtre de l'industrie de transformation du tabac avec un parcours de segments de filtre pour le transfert transversal d'un segment de filtre (9, 9') sur un organe (28) d'assemblage de segments de filtre, un dispositif de prélèvement (1, 1', 1") étant prévu dans le parcours de segments de filtre, lequel est conçu pour prélever une tige de filtre (8) de plusieurs longueurs d'utilisation dans un magasin de filtres (21.1 à 21.5), un dispositif (3, 3', 3") de poussée/découpe étant en outre prévu dans le parcours du segment de filtre, lequel est conçu pour recevoir la tige de filtre (8) de plusieurs longueurs d'utilisation, le dispositif (3, 3', 3") de poussée/découpe présentant des augets (7) pour recevoir des tiges de filtre (8), **caractérisé en ce que** le nombre d'augets (7) est un nombre premier qui est supérieur ou égal à 29.

2. Dispositif d'assemblage de segments de filtre selon la revendication 1, **caractérisé en ce que** le dispositif (3, 3', 3") de poussée/découpe présente une butée (130) contre laquelle des tiges de filtre (8) ou des segments de filtre (9, 9') logés dans les augets (7) sont poussés ou sont aptes à être poussés, un dispositif de coupe (6) étant prévu, lequel est conçu de manière à découper, à une distance réglable de la butée (130), au moins un segment de filtre (9, 9') des tiges de filtre (8), le dispositif (3, 3', 3") de poussée/découpe étant notamment conçu de telle sorte que les segments de filtre (9, 9'), qui sont disposés entre la butée et le dispositif de coupe (6), sont délivrés ou aptes à être délivrés.

3. Dispositif d'assemblage de segments de filtre selon la revendication 1 ou la revendication 2, **caractérisé en ce que** le dispositif de prélèvement (1, 1', 1") présente des augets (7) pour recevoir des tiges de filtre (8), le nombre d'augets (7) pouvant être prédéfini de manière variable ou un dispositif accélérateur (2) étant joint au dispositif de prélèvement (1, 1', 1") présentant des augets (7) dont le nombre peut être prédéfini de manière variable, la variabilité étant notamment déterminée par un nombre différent d'augets actifs (7), le nombre différent d'augets actifs (7) étant notamment obtenu par l'intermédiaire d'anneaux extérieurs de tambour interchangeables (100-103, 110-113) avec un nombre différent d'augets (7), avec des raccordements d'air d'aspiration variables sur les augets (7), par l'obturation d'augets (7) ou par un tambour à cliquet ayant un nombre variable d'augets (7).

4. Dispositif d'assemblage de segments de filtre selon l'une des revendications 1 à 3, **caractérisé en ce que** le dispositif de prélèvement (1, 1', 1") a un nombre d'augets (7) ou d'augets actifs (7) de 2, 3, 4, 5, 6, 8, 10, 12, 15, 20, 30, 40, 60, 120 ou 240.

5. Dispositif d'assemblage de segments de filtre selon l'une des revendications 1 à 4, **caractérisé en ce qu'**il est prévu deux parcours de segments de filtre, deux corps annulaires de prélèvement (100, 101) étant disposés à cet effet sur un axe de rotation (140) du dispositif de prélèvement (1, 1', 1") et/ou deux corps annulaires de poussée/découpe (110, 111) étant prévus sur un axe de rotation (141) du dispositif (3, 3', 3") de poussée/découpe, les corps annulaires de poussée/découpe (110, 111) étant notamment disposés de manière symétrique l'un par rapport à l'autre.

6. Dispositif d'assemblage de segments de filtre selon l'une des revendications 1 à 4, **caractérisé en ce qu'**il est prévu au moins trois, en particulier quatre, parcours de segments de filtre, un nombre correspondant de corps annulaires de prélèvement (100-103) étant prévu à cet effet sur un axe de rotation (140) du dispositif de prélèvement (1, 1', 1").

7. Dispositif d'assemblage de segments de filtre selon l'une des revendications 1 à 4 ou 6, **caractérisé en ce qu'**il est prévu au moins trois, en particulier quatre, parcours de segments de filtre, un nombre correspondant de corps annulaires de poussée/découpe (110-113) étant prévu sur un axe de rotation (141) du dispositif (3, 3', 3") de poussée/découpe.

8. Dispositif d'assemblage de segments de filtre selon la revendication 7, **caractérisé en ce qu'**il est prévu en outre un tambour de poussée (120) qui pousse les segments de filtre (9, 9') reçus par les corps annulaires de poussée/découpe (110-113) vers un côté et les délivre sur l'organe (28) d'assemblage de segments de filtre, l'organe (28) d'assemblage de segments de filtre présentant en particulier un axe de rotation (141) qui correspond à celui du dispositif (3, 3', 3") de poussée/découpe.

9. Dispositif d'assemblage de segments de filtre selon l'une des revendications 1 à 8, **caractérisé en ce qu'**un tambour de coupe (4) est prévu entre le dispositif (3, 3', 3") de poussée/découpe et l'organe (28) d'assemblage de segments de filtre, un tambour d'écartement (5) étant joint notamment au tambour de coupe (4) dans la direction de transport des segments de filtre.

10. Machine de fabrication de filtres multisegments de l'industrie de transformation du tabac avec un dispositif d'assemblage de segments de filtre selon l'une des revendications 1 à 9, dans laquelle il est prévu un dispositif de transfert (19, 20) qui délivre les segments de filtre assemblés transversalement à l'axe sur un dispositif (17) de formation de tiges ou dans laquelle il est prévu un dispositif subséquent pour envelopper les segments de filtre assemblés (9, 9') avec une bande de matériau d'enveloppement dans un procédé de roulage.

11. Procédé pour assembler des segments de filtre (9, 9') de l'industrie de transformation du tabac dans un procédé transversal, dans lequel des tiges de filtre (8) sont prélevées dans un magasin de tiges de filtre (21.1 - 21.5) au moyen d'un dispositif de prélèvement (1, 1', 1"), les tiges de filtre (8) sont prélevées par le dispositif de prélèvement (1, 1', 1") soit directement sur un dispositif (3, 3', 3") de poussée/découpe, soit transférées directement sur un dispositif d'accélération (2) et, de là, sont transférées directement sur le dispositif (3, 3', 3") de poussée/découpe, les tiges de filtre (8) étant d'abord déplacées dans une position finale sur un tour du dispositif (3, 3', 3") de poussée/découpe, sont ensuite coupées respectivement en un premier segment de filtre (9) et un deuxième segment de filtre (9'), et le premier segment de filtre (9) est ensuite délivré directement sur un organe (28) d'assemblage de segments de filtre ou le premier segment de filtre (9) est transféré directement sur un tambour coulissant (120) et, de là, est délivré directement sur l'organe (28) d'assemblage de segments de filtre,
le dispositif (3, 3', 3") de poussée/découpe présente un nombre d'augets (7) pour recevoir les tiges de filtre (8) et les segments de filtre (9, 9') qui est un nombre premier égal ou supérieur à 29.

12. Procédé selon la revendication 11, **caractérisé en ce que** le deuxième segment de filtre (9') est déplacé vers la position finale lors de la rotation suivante du dispositif (3, 3', 3") de poussée/découpe et est soit distribué en tant que premier segment de filtre (9), soit découpé en un premier segment de filtre (9) et un autre deuxième segment de filtre (9'), le premier segment de filtre (9) étant alors ensuite distribué.

13. Procédé selon la revendication 11 ou la revendication 12, **caractérisé en ce que** les augets (7) libérés du dispositif (3, 3', 3") de poussée/découpe sont à nouveau occupés par des tiges de filtre (8).

14. Procédé selon l'une des revendications 11 à 13, **caractérisé en ce qu'**au moins deux parcours de filtres sont mis en oeuvre ou prévus avec des augets (7) parallèles et au moins partiellement colinéaires entre eux sur au moins deux corps annulaires de prélèvement (100, 103) d'un dispositif de prélèvement (1, 1', 1") et avec des augets (7) parallèles et au moins partiellement colinéaires entre eux sur au moins deux corps annulaires de poussée/découpe (110-113) d'un dispositif (3, 3', 3") de poussée/découpe.

15. Utilisation d'un dispositif (3, 3', 3") de poussée/découpe ayant un nombre d'augets qui est un nombre premier supérieur ou égal à 29, dans un parcours de filtres d'un dispositif d'assemblage de segments de filtre, notamment selon l'une des revendications 1 à 9, de l'industrie de transformation du tabac.
